# FASCICULE DE BREVET EUROPEEN

(11) **EP 2 929 143 B1**
(45) Date de publication et mention de la délivrance du brevet: **19.10.2016**
(21) Numéro de dépôt: 13805449.9
(22) Date de dépôt: 31.10.2013
(51) Int. Cl.: E21B 49/08

(54) **PRÉLEVEUR DE FLUIDE SOUS PRESSION POUR LA SURVEILLANCE DE STOCKAGE GEOLOGIQUE DE GAZ**
PROBENNEHMER FÜR UNTER DRUCK STEHENDE FLÜSSIGKEIT ZUR ÜBERWACHUNG DER GEOLOGISCHEN LAGERUNG VON GAS
PRESSURISED FLUID SAMPLER FOR MONITORING GEOLOGICAL STORAGE OF GAS

(30) Priorité: 07.12.2012 FR 1203329
(43) Date de publication de la demande: 14.10.2015
(73) Titulaire: IFP Énergies nouvelles, 92852 Rueil-Malmaison Cedex (FR)
(72) Inventeur: GARCIA, Bruno, F-92500 Rueil Malmaison (FR); GARCIA, Miguel, F-78100 Saint-Germain-en-Laye (FR); FERNANDES-MARTO, Claudio, F-78300 Poissy (FR); ROUCHON, Virgile, 92420 Vaucresson (FR)
(86) Numéro de dépôt international: PCT/FR2013/052614
(87) Numéro de publication internationale: WO 2014/087061

(56) Documents cités:
- GB-A- 2 252 296
- US-A- 3 095 930

## Description

L'invention concerne le domaine technique de l'exploitation de milieu souterrain, telle l'exploitation de réservoir de gaz (stockage/soutirage de gaz, exploitation de gaz) et la surveillance de ces opérations (contamination des opérations sur les aquifères). Notamment l'invention concerne le domaine de la surveillance de site géologique de stockage de gaz, tel que le dioxyde de carbone (CO₂) ou le méthane.

En particulier, l'invention concerne les dispositifs d'échantillonnage de fluides, et plus particulièrement un dispositif de prélèvement de fluides sous pression dans un puits, une canalisation, tube, conduit ou équivalent.

Des fluides présents dans des puits ont souvent besoin d'être prélevés pour déterminer leur composition, afin de caractériser les réservoirs géologiques atteints par le puits. C'est notamment le cas pour la surveillance de site géologique de stockage de gaz.

Pour suivre l'évolution des fluides injectés au sein d'un milieu poreux, de nombreuses techniques ont été développées par les industriels.

On connaît par exemple des méthodes de surveillance géochimique de sites de stockage géologique de CO₂, basées sur l'étude des espèces volatiles. Ces méthodes sont décrites dans FR 2.972.758 (6283) et FR 2.974.358 (6297)

Ces méthodes s'appliquent principalement au niveau de deux compartiments :
- au niveau du réservoir/aquifères salins où l'objectif principal est de quantifier le CO₂ dissous et précipité et donc d'établir un réel bilan de masse ;
- au niveau des aquifères sus-jacents à la roche de couverture ("cap-rock") où l'objectif principal est de diagnostiquer une fuite le plus précocement possible.

Pour mettre en oeuvre ces méthodes, il est donc nécessaire de disposer d'un dispositif de prélèvement de fluides sous pression dans un puits foré à travers une formation géologique. Un tel dispositif est appelé échantillonneur ou préleveur.

On connaît des échantillonneurs dits FTS (Flow Through Sampler), permettant d'obtenir des échantillons de fluide à partir d'un puits foré à travers une formation géologique. Un tel dispositif, se compose d'une chambre à échantillon avec une soupape à ressort à chaque extrémité. Un mécanisme de verrouillage relie les vannes et les maintient ensemble ouvertes. Au-dessus de la chambre, il existe une horloge pour programmer l'heure de fermeture, et un mécanisme de déclenchement pour libérer les vannes. L'extrémité

On connaît du brevet US5945611A un dispositif de prélèvement de fluides sous pression dans une canalisation, tuyau, conduit ou analogue. Ce dispositif comprend une pluralité de pistons, un corps ayant un passage commun, dans lequel lesdits pistons sont montés coulissants, une entrée latérale et un orifice de sortie latéral situé à l'intérieur de ladite voie de passage et communiquant avec le pipeline, lesdits orifices d'entrée et de sortie situés de telle sorte que le mouvement des pistons peut couvrir et découvrir lesdits orifices d'entrée et de sortie.

On connaît du brevet US5896926 un dispositif de prélèvement de fluides d'aquifère souterrain in situ en condition statique sans perturbé l'environnant mais comportant un "packer" pour isoler le système de prélèvement avec la zone située au-dessus de lui ainsi qu'un système de pompage in situ dans ledit préleveur pour "aspirer" le fluide dans la chambre d'échantillonnage.

On connaît du brevet UK2252296 un dispositif de prélèvement de fluides dans des formations géologiques. Le dispositif de prélèvement est fermé par un piston mobile.

On connaît du brevet US3095930 un dispositif de prélèvement de fluides dans un puits. Le dispositif de prélèvement comporte deux pistons mobiles.

L'objet de l'invention concerne un dispositif de prélèvement de fluides sous pression à partir d'un puits, permettant d'échantillonner un fluide sous pression en assurant un remplissage complet d'une chambre d'échantillonnage, et un transfert du fluide hors de la chambre en contrôlant la pression.

Pour ce faire, le dispositif comporte d'une part un piston contrôlé par un ressort baignant dans une chambre d'huile pour échantillonner le fluide, et d'autre part, un second piston pour expulser le fluide lors du transfert.

Le dispositif est maintenu en position ouverte ou fermée par le ressort comprimé logé dans la chambre remplie d'huile. L'huile contenue dans la chambre du ressort permet d'amortir l'effet de décompression et de réaliser le prélèvement sans à-coup.

Le dispositif permet la récupération du fluide échantillonné grâce à l'action mécanique d'un piston solide au travers d'une vanne manuelle. Cette conception permet de s'affranchir des systèmes à mercure ou de système de piston fluide, et de pouvoir récupérer tout ou partie du fluide dans des conditions de pression contrôlée. De plus, cette conception permet de s'affranchir d'une chambre de compensation et d'une chambre d'huile comme utilisé dans la quasi-totalité des préleveurs connus.

### Le dispositif selon l'invention

De façon générale, l'invention concerne un dispositif de prélèvement de fluides sous pression à partir d'un puits, comportant une chambre d'échantillonnage (01) définissant un volume interne pour recevoir le fluide, un corps (10, 03, 08) surmontant ladite chambre d'échantillonnage, des moyens de circulation pour faire circuler le fluide dans ladite chambre, volume interne pour recevoir le fluide, un corps (10, 03, 08) surmontant ladite chambre d'échantillonnage, des moyens de circulation pour faire circuler le fluide dans ladite chambre, des moyens de maintien pour maintenir le fluide dans ladite chambre, et des moyens de transfert pour transférer le fluide hors de ladite chambre. Selon l'invention :
- les moyens de maintien comprennent un premier piston (05) adapté à autoriser ou interdire l'entrée de fluide dans la partie inférieure de la chambre (01), le premier piston étant déplacé par des moyens comportant un élément élastique (20) placé dans une chambre remplie d'huile ;
- les moyens de transfert comprennent des moyens pour contrôler la descente d'un second piston (02) de la partie supérieure vers la partie inférieure de la chambre, de façon à ce que le fluide reste à pression constante dans la chambre (01).

Selon l'invention, le premier piston (05) peut être relié à l'élément élastique (20) par un élément rectiligne (04, 07), de façon à ce que lorsque l'élément élastique (20) est compressé, l'élément rectiligne pousse le premier piston (05) hors de a chambre d'échantillonnage (01) laissant entrer un fluide dans la chambre d'échantillonnage (01). Et lorsque l'élément élastique (20) est détendu, l'élément rectiligne coopère avec le second piston (02) pour fermer de façon étanche la chambre d'échantillonnage (01) dans sa partie supérieure, et l'élément rectiligne remonte le premier piston (05) pour fermer de façon étanche la chambre d'échantillonnage (01) dans sa partie inférieure.

Selon un mode de réalisation, l'élément rectiligne comporte une tige (04), le second piston (02) possède un orifice central permettant à une partie supérieure de la tige (04) de coulisser, et permettant une fermeture étanche avec une partie inférieure de la tige (04), le diamètre de la partie inférieure de la tige (04) étant supérieure à celui de la partie supérieure.

La chambre d'échantillonnage (01) peut être fermée dans sa partie inférieure par un embout (06), muni d'au moins un premier orifice, l'embout (06) ayant une longueur permettant au premier piston (05) de laisser entrer un fluide dans la chambre d'échantillonnage (01) via le premier orifice, lorsque l'élément élastique (20) est compressé.

Selon l'invention, les moyens de circulation peuvent comprendre au moins un premier orifice de sortie de fluide dans la partie supérieure de la chambre et au moins un second orifice sur l'embout (06).

Le corps (10, 03, 08) peut comprendre au moins un tube (10, 03, 08), le corps comportant l'élément élastique (20) et des moyens (07, 22, 09, 23) pour détendre ou compresser l'élément élastique (20).

Les moyens (07, 22, 09, 23) pour détendre ou compresser l'élément élastique (20) peuvent comporter une virole (09) fendue montée coulissante dans le corps (10, 03, 08) et coopérant avec une poignée (23) pour compresser ou libérer l'élément élastique (20).

Les moyens (07, 22, 09, 23) pour détendre ou compresser l'élément élastique (20) peuvent être reliés à un moteur électrique ou une horloge (24).

Le moteur électrique ou l'horloge (24) peuvent être positionnés dans un tube (11) comportant une vanne pointeau (26) et un raccord haute pression pour remplir en huile la chambre de l'élément élastique (20).

L'élément élastique (20) peut être un ressort ou un ensemble de rondelles Belleville.

Selon l'invention, un piston de transfert (12) peut être monté de façon à pousser le second piston (02), le piston de transfert (12) étant creux et adapté de façon à ce que la tige (04) coulisse à l'intérieur.

L'embout (06) peut être démonté de ladite chambre d'échantillonnage (01), et remplacer par un embout (13) sans orifice permettant de maintenir ledit premier piston (05) au sein de ladite chambre.

Enfin, selon l'invention, le premier piston (05) peut être équipé d'une vanne pointeau (25) et d'un raccord haute pression permettant d'évacuer le fluide hors de la chambre d'échantillonnage (01).

L'invention concerne également une utilisation du dispositif selon l'une des revendications précédentes, dans laquelle on réalise une surveillance de l'exploitation d'un site géologique souterrain par prélèvement de fluide sous pression au moyen d'un puits de surveillance, caractérisée en ce qu'on réalise les étapes suivantes :
- on actionne la poignée de façon à compresser l'élément élastique ;
- on descend le dispositif, en position « ouverte », dans le puits de surveillance, au moyen d'un câble attaché à la partie supérieure du dispositif ;
- à une profondeur déterminée, le dispositif est laissé en position « ouverte » pendant une durée déterminée ;
- on actionne la poignée de façon à libérer l'élément élastique, le dispositif passant en position « fermée » ;
- on remonte le dispositif en surface ;
- on transfert ledit fluide hors de la chambre du dispositif, en poussant le piston supérieur tout en contrôlant la pression au moyen d'un capteur de pression, de façon à ce que la pression dans la chambre reste constante ;
- on réalise des analyses du fluide prélevé.

L'exploitation d'un site géologique souterrain peut consister en la surveillance d'un site de stockage géologique de CO₂, ou en la surveillance d'un site de stockage/soutirage de gaz naturel, ou en la surveillance d'un site d'exploitation de gaz de schistes.

D'autres caractéristiques et avantages du dispositif selon l'invention, apparaîtront à la lecture de la description ci-après d'exemples non limitatifs de réalisations, en se référant aux figures annexées et décrites ci-après.

### Présentation succincte des figures

- La figure 1 illustre le dispositif en position «ouverte». La figure de droite est une coupe selon l'axe A-A de la figure de gauche.
- La figure 2 représente la partie inférieure du dispositif.
- La figure 3 illustre le dispositif en position « fermée ». La figure du milieu est une coupe selon l'axe B-B de la figure de gauche, et la figure de droite est une coupe selon l'axe C-C de la figure du milieu.
- La figure 4 représente la partie centrale du dispositif.
- La figure 5 représente la partie supérieure du dispositif
- La figure 6 représente la répartition du fluide prélevé dans la partie inférieure du dispositif.
- La figure 7, illustre la position en mode « transfert ». La figure du milieu est une coupe selon l'axe A-A de la figure de gauche avec la chambre remplie de fluide, et la figure de droite est une coupe selon l'axe A-A de la figure de gauche avec la chambre vidée.
- Les figures 8, 9 et 10 illustrent des vues 3D du dispositif.

### Description détaillée du dispositif

Le dispositif selon l'invention pour prélever des fluides sous pression est basé sur le principe des échantillonneurs dit FTS (Flow Through Sampler), dans lesquels le liquide du puits circule librement à l'intérieur du dispositif.

Les figures 1 à 10 illustre le dispositif selon l'invention pour prélever des fluides sous pression. Sur ces figures, les mêmes références ont été utilisées. Le dispositif comporte au moins :
1. une chambre d'échantillonnage (01)
2. un corps (10, 03, 08) surmontant ladite chambre d'échantillonnage
3. des moyens de circulation pour faire circuler le fluide dans ladite chambre,
4. des moyens de maintien pour maintenir le fluide dans ladite chambre, et
5. des moyens de transfert pour transférer le fluide hors de ladite chambre

Selon l'invention, les moyens de maintien comprennent un premier piston (05) adapté à autoriser ou interdire l'entrée de fluide dans la partie inférieure de ladite chambre (01), le dit premier piston étant déplacé par des moyens comportant un élément élastique (20) placé dans une chambre remplie d'huile au sein dudit corps et relié audit piston par une tige (04).

Et les moyens de transfert comprennent des moyens pour contrôler la descente d'un second piston (02) de la partie supérieure vers la partie inférieure de la dite chambre, de façon à ce que ledit fluide reste à pression constante dans ladite chambre (01).

### Description du dispositif

La figure 1 illustre le dispositif en position « ouverte ». La figure de droite est une coupe selon l'axe A-A de la figure de gauche. La figure 2 représente la partie inférieure du dispositif. La figure 3 illustre le dispositif en position « fermée ». La figure du milieu est une coupe selon l'axe B-B de la figure de gauche, et la figure de droite est une coupe selon l'axe C-C de la figure du milieu. La figure 4 représente la partie centrale du dispositif. Ainsi le dispositif selon l'invention, comporte (figure 1) une chambre d'échantillonnage (01). Cette chambre a pour fonction de recevoir le fluide sous pression (en condition de fond). La chambre d'échantillonnage peut comporter une virole (01) définissant un volume interne pour recevoir le fluide. La partie inférieure de la chambre (01) peut être vissée dans un embout inférieur (06) comportant au moins un orifice pour laisser entrer le fluide. Quant à la partie supérieure de la chambre (01), elle est vissée dans un corps (10, 03, 08). La chambre comporte également un orifice dans sa partie supérieure, de façon à faire circuler le fluide au sein de la chambre : le fluide pénètre par l'ouverture inférieure de la chambre, ou par l'orifice de l'embout inférieur (06), et ressort au niveau de l'orifice de la chambre dans sa partie supérieure.

Le corps comprend une chambre remplie d'huile dans laquelle baigne un élément élastique (20). Cet élément élastique peut être un ressort ou un ensemble de rondelles Belleville. Il est relié par l'intermédiaire d'une entretoise (07) et d'une tige (04) à un piston inférieur (05).

Ce piston (05) est adapté à autoriser ou interdire l'entrée du fluide sous pression dans la partie inférieure de la chambre (01). Pour ce faire, en position haute, le piston (05) est positionné au moins partiellement dans la chambre (01), à son extrémité inférieure, il en bouche l'entrée de façon étanche (le piston possède des joints par exemple). En position basse, le piston sort de la chambre (01), laissant entrer le fluide. Lorsque la chambre (01) est munie d'un embout inférieur (06), cet embout (06) a une longueur permettant au piston inférieur (5) de sortir de la chambre, et donc, de laisser entrer un fluide dans la chambre d'échantillonnage (01) via l'orifice.

Ainsi, lorsque l'élément élastique (20) est compressé (figure 1 et 2), la tige (04) pousse (aidée de l'entretoise (07)) le piston inférieur (05) hors de la chambre d'échantillonnage (01) de façon à laisser entrer un fluide dans la chambre. En revanche, lorsque l'élément élastique (20) est détendu (figure 3 et 4), la tige (04) remonte le piston inférieur (05) pour fermer de façon étanche la chambre d'échantillonnage (01) dans sa partie inférieure.

Comme l'illustre les figures 1 et 2, le piston inférieur (05) peut être équipé d'une vanne pointeau (25) et d'un raccord haute pression permettant d'évacuer le fluide hors de la chambre d'échantillonnage (01), lorsque le dispositif est remonté, et que l'échantillon de fluide doit être analysé.

Un second piston (02), dit piston supérieur, est positionné dans la chambre (01), à son extrémité supérieure lorsque le fluide n'est pas en transfert hors de la chambre. Ce piston supérieur (02) est adapté à coulisser dans la chambre, d'une extrémité à une autre. Il possède un orifice central, permettant à une partie supérieure de la tige (04) de coulisser, et permettant une fermeture étanche avec une partie inférieure de la tige (04), le diamètre de la partie inférieure de la tige (04) étant supérieure à celui de la partie supérieure. Ainsi, lorsque l'élément élastique (20) est détendu, la tige (04) coopère avec le piston supérieur (02) pour fermer de façon étanche ladite chambre d'échantillonnage (01) dans sa partie supérieure. Pour ce faire la tige (04) possède un épaulement qui vient boucher le trou du piston supérieur (02). Ce piston supérieur (02) peut être verrouillé par des vis de blocage (27) adaptées.

La chambre peut être fermée au niveau de sa partie supérieure par un élément du corps (10, 03, 08), appelé tube de jonction (10). Ce tube de jonction est fixé à un tube supérieur (08) par l'intermédiaire d'un autre tube (03).

Le tube supérieur (08) comporte l'élément élastique (20) et des moyens (07, 22, 09, 23) pour le détendre ou le compresser. Ces moyens comprennent :
- une entretoise d'appui du ressort (07) avec un goujon (21) et ses écrous (22) ;
- une virole fendue (09) qui libère ou bloque le ressort en compression.
- une poignée (23) qui maintient le ressort comprimé.

Enfin, la figure 5 représente la partie supérieure du dispositif. Les moyens (07, 22, 09, 23) pour détendre ou compresser ledit élément élastique (20) sont reliés à un moteur électrique ou une horloge (24). Cette partie moteur est située dans un tube de logement (11), qui est fixé au corps (10, 03, 08), au niveau du tube supérieur (08). Cette partie moteur est surmontée d'une pièce d'accroche (14) pour pouvoir attacher le dispositif à un câble et le descendre dans un puits.

Le moteur ou l'horloge coopère avec la poignée au moyen d'un axe.

Par ailleurs, le tube de logement (11) est équipé d'une vanne pointeau (26) et d'un raccord Haute Pression pour remplir en huile la chambre du ressort.

De plus, le dispositif selon l'invention comprend des moyens d'aide à la fermeture (non représentés) permettant d'évacuer de la chambre (01) une partie du fluide prélevé, lors de la remontée du piston inférieur (05), afin que le fluide n'entrave pas la fermeture.

### Fonctionnement du dispositif

### Dispositif en position "ouverte" (figures 1, 2 et 6)

En position ouverte, le fluide sous pression circule librement au sein de la chambre d'échantillonnage (01). Dans cette position, le ressort (20) est armé et maintenu à un certain niveau (80 % par exemple) de sa compression par une poignée (23) reliée à l'axe du moteur (ou de l'horloge).

Dans cette configuration le piston inférieur (05) est en position basse. Le fluide du puits circule donc librement au travers de la chambre d'échantillonnage (pendant la descente du préleveur dans le puits par exemple). Dans la partie inférieure de la chambre, le fluide passe par les orifices de l'embout (06), le fluide remonte dans la chambre et passe entre la tige (04) et le piston supérieur (02). Un jeu de perçages et d'ouvertures permet au fluide de circuler par les orifices (ouvertures oblongues) de la virole (01). Les zones grisées sur la figure 6 indiquent la présence du fluide.

Selon un mode réalisation, les orifices (ouvertures oblongues) de la chambre (01) et de l'embout (06) sont équipés d'une grille (avec un maillage de 80 µm par exemple) pour tamiser les particules solides du fluide.

### Dispositif en position "fermée" : verrouillage de la chambre d'échantillonnage (figure 3)

Pour déclencher le prélèvement de d'échantillon, le ressort (20) est libéré. Pour cela, la poignée (23) tourne et dès qu'elle a effectué ¼ de tour, elle se retrouve fasse à l'ouverture de la virole (09). Le ressort (20) est alors libéré et se détend entrainant avec lui : l'entretoise (07), la tige (04) et le piston inférieur (05). Comme la chambre du ressort est remplie d'huile, cette remontée se fait sans à-coup et ne perturbe pas le fluide prélevé.

Une fois le ressort détendu, le piston (05) se retrouve dans la partie inférieure de la virole (01) et l'étanchéité est assurée dans la partie inférieure de la chambre d'échantillonnage. Dans la partie supérieure c'est la tige (04) qui fait étanchéité sur le piston supérieure (02) grâce au diamètre plus large à la base de la tige. L'échantillon de fluide est isolé et étanche. Le préleveur peut être remonté à la surface.

Pour tourner la poignée, deux modes de réalisation sont décrits :
- Un opérateur en surface actionne le moteur électrique (24) le moment voulu. Ce moteur tourne la poignée (23).
- Une horloge embarquée et autonome actionne la poignée (23) à la date et l'heure programmées.

### Dispositif en position "transfert" (figure 7)

La figure 7, illustre la position en mode « transfert ». La figure du milieu est une coupe selon l'axe A-A de la figure de gauche avec la chambre remplie de fluide, et la figure de droite est une coupe selon l'axe A-A de la figure de gauche avec la chambre vidée. Une fois le dispositif remonté en surface, on peut transférer l'échantillon de fluide. Pour cela il faut :
- Dévisser l'embout (06) et le remplacer par l'embout (13), celui-ci permet de bloquer le piston inférieur (05) dans sa position, au sein de la chambre (01).
- Purger l'huile de la chambre du ressort via la vanne pointeau (26) et récupérer l'huile en se connectant sur le raccord HP.
- Démonter la partie "moteur et accroche" en dévissant le tube de jonction (11).
- Dévisser le tube (8).
- Retirer les écrous (22) et dévisser le goujon (21).
- Dévisser le tube de jonction (03) puis le retirer avec l'entretoise d'appui (07) et le ressort (20).
- Emmancher le piston de transfert (12) jusqu'à buter sur le piston supérieur (02).
- Dévisser les vis de blocage (27).
- Se connecter au raccord HP du piston inférieur (05).
- Appliquer le mouvement de transfert du piston (12) sur le piston supérieur (02) et ouvrir la vanne pointeau (25).
- Le transfert est terminé une fois le piston supérieur (02) en appui sur le piston inférieur (05).

Les figures 8, 9 et 10 illustrent des vues 3D du dispositif.

### Utilisation du dispositif

L'invention concerne également un procédé de surveillance de l'exploitation d'un site géologique souterrain. Il peut s'agir de :
- la surveillance d'un site de stockage géologique de CO₂ ;
- la surveillance d'un site de stockage/soutirage de gaz naturel ;
- la surveillance d'un site de géothermie ; ou
- la surveillance d'un site d'exploitation de gaz de schistes.

L'utilisation du dispositif selon l'invention, pour réaliser une surveillance de l'exploitation d'un site géologique souterrain par prélèvement de fluide sous pression au moyen d'un puits de surveillance, comprend alors les étapes suivantes :
- on actionne la poignée de façon à compresser l'élément élastique ;
- on descend le dispositif, en position « ouverte », dans le puits de surveillance, au moyen d'un câble attaché à la partie supérieure du dispositif ;
- à une profondeur déterminée, le dispositif est laissé en position « ouverte » pendant une durée déterminée ;
- on actionne la poignée de façon à libérer l'élément élastique, le dispositif passant en position « fermée » ;
- on remonte le dispositif en surface ;
- on transfert ledit fluide hors de la chambre du dispositif, en poussant le piston supérieur tout en contrôlant la pression au moyen d'un capteur de pression, de façon à ce que la pression dans la chambre reste constante ;
- on réalise des analyses du fluide prélevé telles que : analyse des espèces aqueuses cationiques et anioniques, analyse des éléments dits "traces", analyses du carbone organique et inorganique dissous, analyses des gaz dissous (majeurs et gaz rares).

Ce dispositif présente l'avantage de pouvoir être descendu en position ouverte dans le milieu souterrain, de manière à s'affranchir des problèmes d'ouverture au sein du milieu souterrain et pour permettre un remplissage complet de la chambre de prélèvement.

L'ensemble des analyses est interprété et permet de déterminer notamment si une fuite de CO₂ est présente au niveau du site de stockage et de quel type de fuite il s'agit.

Pour tourner la poignée, deux modes de réalisation sont possibles :

Un opérateur en surface actionne le moteur électrique (24) le moment voulu. Ce moteur tourne la poignée (23).

Une horloge embarquée et autonome actionne la poignée (23) à la date et l'heure programmées.

## Revendications

1. Dispositif de prélèvement de fluides sous pression à partir d'un puits, comportant une chambre d'échantillonnage (01) définissant un volume interne pour recevoir le fluide, un corps (10, 03, 08) surmontant ladite chambre d'échantillonnage, des moyens de circulation pour faire circuler le fluide dans ladite chambre, des moyens de maintien pour maintenir le fluide dans ladite chambre, et des moyens de transfert pour transférer le fluide hors de ladite chambre, **caractérisé en ce que** :
- lesdits moyens de maintien comprennent un premier piston (05) adapté à autoriser ou interdire l'entrée de fluide dans la partie inférieure de ladite chambre (01), un élément élastique (20) placé dans une chambre remplie d'huile étant apte à déplacer ledit premier piston (05) ;
- lesdits moyens de transfert comprennent des moyens pour contrôler la descente d'un second piston (02) de la partie supérieure vers la partie inférieure de ladite chambre, de façon à ce que ledit fluide reste à pression constante dans ladite chambre (01).

2. Dispositif selon la revendication 1, dans lequel le premier piston (05) est relié audit élément élastique (20) par un élément rectiligne (04, 07), de façon à ce que lorsque ledit élément élastique (20) est compressé, ledit élément rectiligne pousse ledit premier piston (05) hors de ladite chambre d'échantillonnage (01) laissant entrer un fluide dans ladite chambre d'échantillonnage (01).

3. Dispositif selon la revendication 1, dans lequel le premier piston (05) est relié audit élément élastique (20) par un élément rectiligne (04, 07), de façon à ce que lorsque ledit élément élastique (20) est détendu, l'élément rectiligne coopère avec ledit second piston (02) pour fermer de façon étanche ladite chambre d'échantillonnage (01) dans sa partie supérieure, et l'élément rectiligne remonte ledit premier piston (05) pour fermer de façon étanche ladite chambre d'échantillonnage (01) dans sa partie inférieure.

4. Dispositif selon l'une des revendications 2 et 3, dans lequel l'élément rectiligne comporte une tige (04), ledit second piston (02) possède un orifice central permettant à une partie supérieure de la tige (04) de coulisser, et permettant une fermeture étanche avec une partie inférieure de la tige (04), le diamètre de la partie inférieure de la tige (04) étant supérieure à celui de la partie supérieure.

5. Dispositif selon l'une des revendications précédentes, dans lequel ladite chambre d'échantillonnage (01) est fermée dans sa partie inférieure par un embout (06), muni d'au moins un premier orifice, ledit embout (06) ayant une longueur permettant audit premier piston (05) de laisser entrer un fluide dans ladite chambre d'échantillonnage (01) via ledit premier orifice, lorsque ledit élément élastique (20) est compressé.

6. Dispositif selon la revendication 4, dans lequel lesdits moyens de circulation comprennent au moins un premier orifice de sortie de fluide dans la partie supérieure de ladite chambre et au moins un second orifice sur ledit embout (06).

7. Dispositif selon l'une des revendications précédentes, dans lequel ledit corps (10, 03, 08) comprend au moins un tube (10, 03, 08), ledit corps comportant ledit élément élastique (20) et des moyens (07, 22, 09, 23) pour détendre ou compresser ledit élément élastique (20).

8. Dispositif selon revendication 7, dans lequel lesdits moyens (07, 22, 09, 23) pour détendre ou compresser ledit élément élastique (20) comportent une virole (09) fendue montée coulissante dans ledit corps (10, 03, 08) et coopérant avec une poignée (23) pour compresser ou libérer ledit élément élastique (20).

9. Dispositif selon l'une des revendications 7 et 8, dans lequel lesdits moyens (07, 22, 09, 23) pour détendre ou compresser ledit élément élastique (20) sont reliés à un moteur électrique ou une horloge (24).

10. Dispositif selon revendication 9, dans lequel le moteur électrique ou l'horloge (24) sont positionnés dans un tube (11) comportant une vanne pointeau (26) et un raccord haute pression pour remplir en huile la chambre dudit élément élastique (20).

11. Dispositif selon l'une des revendications précédentes, dans lequel ledit élément élastique (20) est un ressort ou un ensemble de rondelles Belleville.

12. Dispositif selon l'une des revendications 2 à 4, dans lequel un piston de transfert (12) est monté de façon à pousser ledit second piston (02), ledit piston de transfert (12) étant creux et adapté de façon à ce que l'élément rectiligne (04) coulisse à l'intérieur.

13. Dispositif selon la revendications 5, dans lequel ledit embout (06) peut être démonté de ladite chambre d'échantillonnage (01), et remplacer par un embout (13) sans orifice permettant de maintenir ledit premier piston (05) au sein de ladite chambre.

14. Dispositif selon l'une des revendications précédentes, dans lequel ledit premier piston (05) est équipé d'une vanne pointeau (25) et d'un raccord Haute Pression permettant d'évacuer ledit fluide hors de la dite chambre d'échantillonnage (01).

15. Utilisation du dispositif selon la revendication 8, dans laquelle on réalise une surveillance de l'exploitation d'un site géologique souterrain par prélèvement de fluide sous pression au moyen d'un puits de surveillance, **caractérisée en ce qu'**on réalise les étapes suivantes :
- on actionne la poignée de façon à compresser l'élément élastique ;
- on descend le dispositif, en position « ouverte », dans le puits de surveillance, au moyen d'un câble attaché à la partie supérieure du dispositif ;
- à une profondeur déterminée, le dispositif est laissé en position « ouverte » pendant une durée déterminée ;
- on actionne la poignée de façon à libérer l'élément élastique, le dispositif passant en position « fermée » ;
- on remonte le dispositif en surface ;
- on transfert ledit fluide hors de la chambre du dispositif, en poussant le piston supérieur tout en contrôlant la pression au moyen d'un capteur de pression, de façon à ce que la pression dans la chambre reste constante ;
- on réalise des analyses du fluide prélevé.

16. Utilisation selon la revendication 15, dans lequel, l'exploitation d'un site géologique souterrain consiste en la surveillance d'un site de stockage géologique de CO₂, ou en la surveillance d'un site de stockage/soutirage de gaz naturel, ou en la surveillance d'un site d'exploitation de gaz de schistes.

## Patentansprüche

1. Vorrichtung zur Entnahme von Flüssigkeiten unter Druck aus einem Schacht, umfassend eine Kammer zur Probenahme (01), die ein Innenvolumen definiert, um die Flüssigkeit aufzunehmen, einen Körper (10, 03, 08), der über der Kammer zur Probenahme angeordnet ist, Zirkulationsmittel, um die Flüssigkeit in der Kammer zirkulieren zu lassen, Haltemittel, um die Flüssigkeit in der Kammer zu halten, und Weiterleitungsmittel, um die Flüssigkeit aus der Kammer weiterzuleiten, **dadurch gekennzeichnet, dass**:
- die Haltemittel einen ersten Kolben (05) umfassen, der dazu vorgesehen ist, den Eintritt von Flüssigkeit in den unteren Teil der Kammer (01) zu gestatten oder zu verhindern, wobei ein elastisches Element (20), das in einer mit Öl gefüllten Kammer angeordnet ist, geeignet ist, den ersten Kolben (05) zu verschieben;
- die Weiterleitungsmittel Mittel umfassen, um die Absenkung eines zweiten Kolbens (02) vom oberen Teil zum unteren Teil der Kammer zu kontrollieren, so dass die Flüssigkeit in der Kammer (01) auf einem konstanten Druck bleibt.

2. Vorrichtung nach Anspruch 1, bei der der erste Kolben (05) mit dem elastischen Element (20) durch ein geradliniges Element (04, 07) verbunden ist, so dass, wenn das elastische Element (20) zusammengedrückt wird, das geradlinige Element den ersten Kolben (05) aus der Kammer (01) zur Probenahme schiebt, wobei eine Flüssigkeit in die Kammer (01) zur Probenahme eingelassen wird.

3. Vorrichtung nach Anspruch 1, bei der der erste Kolben (05) mit dem elastischen Element (20) durch ein geradliniges Element (04, 07) verbunden ist, so dass, wenn das elastische Element (20) entspannt ist, das geradlinige Element mit dem zweiten Kolben (02) zusammenwirkt, um die Kammer (01) zur Probenahme in ihrem oberen Teil dicht zu verschließen, und das geradlinige Element den ersten Kolben (05) hochschiebt, um die Kammer (01) zur Probenahme in ihrem unteren Teil dicht zu verschließen.

4. Vorrichtung nach einem der Ansprüche 2 und 3, bei der das geradlinige Element eine Stange (04) umfasst, der zweite Kolben (02) eine zentrale Öffnung besitzt, die es einem oberen Teil der Stange (04) ermöglicht zu gleiten, und einen dichten Verschluss mit einem unteren Teil der Stange (04) ermöglicht, wobei der Durchmesser des unteren Teils der Stange (04) größer als jener des oberen Teils ist.

5. Vorrichtung nach einem der vorhergehenden Ansprüche, bei der die Kammer (01) zur Probenahme in ihrem unteren Teil durch einen Ansatz (06) geschlossen ist, der mit mindestens einer ersten Öffnung versehen ist, wobei der Ansatz (06) eine Länge hat, die es dem ersten Kolben (05) ermöglicht, eine Flüssigkeit in die Kammer (01) zur Probenahme durch die erste Öffnung einzulassen, wenn das elastische Element (20) zusammengedrückt wird.

6. Vorrichtung nach Anspruch 4, bei der die Zirkulationsmittel mindestens eine erste Flüssigkeitsaustrittsöffnung im oberen Teil der Kammer und mindestens eine zweite Öffnung am Ansatz (06) umfassen.

7. Vorrichtung nach einem der vorhergehenden Ansprüche, bei der der Körper (10, 03, 08) mindestens ein Rohr (10, 03, 08) umfasst, wobei der Körper das elastische Element (20) und Mittel (07, 22, 09, 23) umfasst, um das elastische Element (20) zu entspannen oder zusammenzudrücken.

8. Vorrichtung nach Anspruch 7, bei der die Mittel (07, 22, 09, 23), um das elastische Element (20) zu entspannen oder zusammenzudrücken, einen geschlitzten Ring (09) umfassen, der gleitend in dem Körper (10, 03, 08) montiert ist und mit einem Griff (23) zusammenwirkt, um das elastische Element (20) zusammenzudrücken oder freizugeben.

9. Vorrichtung nach einem der Ansprüche 7 und 8, bei der die Mittel (07, 22, 09, 23), um das elastische Element (20) zu entspannen oder zusammenzudrücken, mit einem Elektromotor oder einer Zeitschaltung (24) verbunden sind.

10. Vorrichtung nach Anspruch 9, bei der der Elektromotor oder die Zeitschaltung (24) in einem Rohr (11) angeordnet sind, umfassend ein Regulierventil (26) und einen Hochdruckanschluss, um die Kammer des elastischen Elements (20) mit Öl zu füllen.

11. Vorrichtung nach einem der vorhergehenden Ansprüche, bei der das erste elastische Element (20) eine Feder oder eine Einheit von Belleville-Scheiben ist.

12. Vorrichtung nach einem der Ansprüche 2 bis 4, bei der ein Transferkolben (12) derart montiert ist, dass er den zweiten Kolben (02) schiebt, wobei der Transferkolben (12) hohl und dazu vorgesehen ist, dass das geradlinige Element (04) in seinem Inneren gleitet.

13. Vorrichtung nach Anspruch 5, bei der der Ansatz (06) von der Kammer (01) zur Probenahme demontiert und durch einen Ansatz (13) ohne Öffnung ersetzt werden kann, der es ermöglicht, den ersten Kolben (05) in der Kammer zu halten.

14. Vorrichtung nach einem der vorhergehenden Ansprüche, bei der der erste Kolben (05) mit einem Regulierventil (25) und einem Hochdruckanschluss versehen ist, der es ermöglicht, die Flüssigkeit aus der Kammer (01) zur Probenahme abzuleiten.

15. Verwendung der Vorrichtung nach Anspruch 8, bei der eine Beobachtung der Nutzung eines unterirdischen geologischen Standortes durch Entnahme einer Flüssigkeit unter Druck mit Hilfe eines Beobachtungsschachts erfolgt, **dadurch gekennzeichnet, dass** die folgenden Schritte durchgeführt werden:
- Betätigung des Griffes, um das elastische Element zusammenzudrücken;
- Absenken der Vorrichtung in "offener" Position in den Beobachtungsschacht mit Hilfe eines Seils, das am oberen Teil der Vorrichtung befestigt ist;
- in einer bestimmten Tiefe wird die Vorrichtung während einer bestimmten Dauer in "offener" Position belassen;
- Betätigung des Griffes, um das elastische Element freizugeben, wobei die Vorrichtung in die "geschlossene" Position übergeht;
- Hochfahren der Vorrichtung an die Oberfläche;
- Weiterleiten der Flüssigkeit aus der Kammer der Vorrichtung, wobei der obere Kolben geschoben wird, wobei der Druck mit Hilfe eines Drucksensors kontrolliert wird, so dass der Druck in der Kammer konstant bleibt;
- Durchführen von Analysen der entnommenen Flüssigkeit.

16. Verwendung nach Anspruch 15, bei der die Nutzung eines unterirdischen geologischen Standortes in der Beobachtung eines geologischen CO₂-Speicherstandortes oder in der Beobachtung eines Erdgas-Speicher/Abbau-Standortes oder in der Beobachtung eines Standortes zur Nutzung von Schiefergas besteht.

## Claims

1. A device for sampling fluids under pressure from a well, comprising a sample chamber (01) defining an inner volume intended to receive the fluid, a body (10, 03, 08) above said sample chamber, circulation means for circulating the fluid in said chamber, keeping means for keeping the fluid in said chamber and transfer means for transferring the fluid out of said chamber, **characterized in that**:
- said keeping means comprise a first piston (05) suited to allow or to prevent fluid inflow into the lower part of said chamber (01), an elastic element (20) arranged in a chamber filled with oil being suited to displace said first piston (05);
- said transfer means comprise means for controlling the descent of a second piston (02) from the upper part to the lower part of said chamber, so that said fluid remains at constant pressure in said chamber (01).

2. A device as claimed in claim 1, wherein first piston (05) is connected to said elastic element (20) by a rectilinear element (04, 07) in such a way that, when said elastic element (20) is compressed, said rectilinear element drives said first piston (05) out of said sample chamber (01) allowing a fluid into said sample chamber (01).

3. A device as claimed in claim 1, wherein first piston (05) is connected to said elastic element (20) by a rectilinear element (04, 07) in such a way that, when said elastic element (20) is relaxed, the rectilinear element cooperates with said second piston (02) so as to tightly close said sample chamber (01) in the upper part thereof, and the rectilinear element drives said first piston (05) upwards so as to tightly close said sample chamber (01) in the lower part thereof.

4. A device as claimed in any one of claims 2 and 3, wherein the rectilinear element comprises a rod (04), said second piston (02) is provided with a central port allowing an upper part of rod (04) to slide and providing sealed closing with a lower part of rod (04), the diameter of the lower part of rod (04) being larger than that of the upper part.

5. A device as claimed in any one of the previous claims, wherein said sample chamber (01) is closed in the lower part thereof by an end piece (06) provided with at least a first port, said end piece (06) having a length enabling said first piston (05) to allow passage of a fluid into said sample chamber (01) via said first port when said elastic element (20) is compressed.

6. A device as claimed in claim 4, wherein said circulation means comprise at least a first port allowing fluid to flow out from the upper part of said chamber and at least a second port on said end piece (06).

7. A device as claimed in any one of the previous claims, wherein said body (10, 03, 08) comprises at least one tube (10, 03, 08), said body comprising said elastic element (20) and means (07, 22, 09, 23) for relaxing or compressing said elastic element (20).

8. A device as claimed in claim 7, wherein said means (07, 22, 09, 23) for relaxing or compressing said elastic element (20) comprise a split collet (09) slidingly mounted in said body (10, 03, 08) and cooperating with a handle (23) for compressing or releasing said elastic element (20).

9. A device as claimed in any one of claims 7 and 8, wherein said means (07, 22, 09, 23) for relaxing or compressing said elastic element (20) are connected to an electric motor or to a clock (24).

10. A device as claimed in claim 9, wherein the electric motor or clock (24) are positioned in a tube (11) comprising a needle valve (26) and a high-pressure connection for filling the chamber of said elastic element (20) with oil.

11. A device as claimed in any one of the previous claims, wherein said elastic element (20) is a spring or a set of Belleville washers.

12. A device as claimed in any one of claims 2 to 4, wherein a transfer piston (12) is mounted so as to push said second piston (02), said transfer piston (12) being hollow and so adapted that rod (04) slides within.

13. A device as claimed in claim 5, wherein said end piece (06) can be removed from said sample chamber (01) and replaced by an end piece (13) without a port allowing said first piston (05) to be kept within said chamber.

14. A device as claimed in any one of the previous claims, wherein said first piston (05) is equipped with a needle valve (25) and with a high-pressure connection allowing said fluid to be discharged from said sample chamber (01).

15. Use of the device as claimed in claim 8, wherein the development of an underground geological site is monitored by sampling fluid under pressure by means of a monitoring well, **characterized in that** the following stages are carried out:
- actuating the handle so as to compress the elastic element,
- lowering the device, in "open" position, into the monitoring well, using a cable attached to the upper part of the device,
- at a predetermined depth, leaving the device in "open" position for a predetermined period of time,
- actuating the handle so as to release the elastic element, the device switching into "closed" position,
- bringing the device back to the surface,
- transferring said fluid out of the chamber of the device by pushing the upper piston while controlling the pressure by means of a pressure detector, so that the pressure in the chamber remains constant, and
- performing analyses of the sampled fluid.

16. Use as claimed in claim 15, wherein the development of an underground geological site consists in monitoring a geological CO₂ storage site or in monitoring a natural gas storage/withdrawal site, or in monitoring a shale gas development site.
